# EUROPÄISCHE PATENTSCHRIFT

(11) **EP 2 414 769 B1**
(45) Veröffentlichungstag und Bekanntmachung des Hinweises auf die Patenterteilung: **14.08.2013**
(21) Anmeldenummer: 10710236.0
(22) Anmeldetag: 20.03.2010
(51) Int. Cl.: F42B 5/26, F41A 9/29

(54) **PATRONENMUNITION, DIE ZUM VERSCHIESSEN AUS EINER AUTOMATISCHEN SCHUSSWAFFE IN EINEM GURT MAGAZINIERBAR IST**
CARTRIDGE AMMUNITION WHICH CAN BE STORED IN A BELT FOR FIRING FROM AN AUTOMATIC FIREARM
CARTOUCHE DE MUNITION POUVANT ÊTRE STOCKÉE DANS UNE CEINTURE EN VUE D'ÊTRE TIRÉE DEPUIS UNE ARME À FEU AUTOMATIQUE

(30) Priorität: 03.04.2009 DE 102009016142
(43) Veröffentlichungstag der Anmeldung: 08.02.2012
(73) Patentinhaber: Rheinmetall Waffe Munition GmbH, 29345 Unterlüss (DE)
(72) Erfinder: BOHNSACK, Eckehard, 29320 Hermannsburg (DE); MARSALL, Andreas, 30827 Garbsen (DE)
(74) Vertreter: Dietrich, Barbara
(86) Internationale Anmeldenummer: PCT/EP2010/001768
(87) Internationale Veröffentlichungsnummer: WO 2010/112149

(56) Entgegenhaltungen:
- DE-C- 732 984
- FR-A- 1 081 535
- US-A- 2 875 671
- US-A- 2 904 873
- US-A- 3 563 132

## Beschreibung

Die Erfindung betrifft eine Patronenmunition, die zum Verschießen aus einer automatischen Schusswaffe in einem Gurt magazinierbar ist, und die eine Patronenhülse mit einem Hülsenboden umfasst, der heckseitig einen Hülsenrand aufweist, welcher zum Ausziehen der Patrone aus dem Gurt von krallenförmigen Auszieherbacken eines Patronenausziehers der automatischen Waffe vorderseitig hintergreifbar ist.

Eine derartige Patronenmunition wird beispielsweise in der unveröffentlichten Patentanmeldung 10 2008 034 660.8 beschrieben. Dabei handelt es sich bei dieser Munition um eine aus einem automatischen Granatwerfer hoher Feuergeschwindigkeit verschießbare Munition des Kalibers 40 mm. Um zu vermeiden, dass der Hülsenrand der Patronenhülse beim Ausziehen der Patrone aus dem Gurt durch die relativ scharfkantigen Auszieherbacken der entsprechenden Schusswaffe beschädigt wird, wird vorgeschlagen, die Kontur des Hülsenrandes besser an die Auszieherbacken anzupassen.

Aus der US 2,875,671 A ist eine Waffe mit einem Patronenauszieher und einer Patronenmunition bekannt, die in einem Gurt magazinierbar ist und eine Patronenhülse mit einem Hülsenboden umfasst. Zum Ausziehen der Patronenmunition aus dem Gurt greifen die Auszieherbacken des Patronenausziehers an den Hülsenrand der Patronenhülse an.

Der Erfindung liegt die Aufgabe zugrunde, eine Patronenmunition der oben erwähnte, in der US 2,875,671A beschriebenen Art anzugeben, bei der eine Beschädigung des Hülsenrandes beim Ausziehen der Patrone aus einem Gurt durch die Auszieherbacken einer Schusswaffe auf einfache Art vermieden wird.

Diese Aufgabe wird erfindungsgemäß durch die Merkmale des Anspruchs 1 gelöst.

Die Erfindung beruht im Wesentlichen auf dem Gedanken, die Kontur des Hülsenrandes der Patronenhülse an die dem Hülsenrand zugewandte Kontur der Auszieherbacken des Patronenausziehers der Waffe, aus der die Patronenmunition verschossen werden soll, anzupassen. Dadurch wird beim Ausziehen der Patrone aus dem Gurt die Krafteinleitung durch eine geringe Plastifizierung auf eine größere Fläche der Vorderseite des Hülsenrandes verteilt und eine zu hohe lokale plastische Verformung des Hülsenrandes durch die scharfen Auszieherbacken vermieden.

Die erfindungsgemäße Munition ist auf einfache Weise herstellbar, da lediglich die Kontur des Hülsenrandes der entsprechenden Patronenmunition gegenüber bekannten Hülsenrandkonturen etwas geändert werden muss. Dieses ist mit den heute üblichen Fertigungsverfahren (CNC-Steuerung) auf einfache und kostengünstige Weise realisierbar. Außerdem ist, ähnlich wie bei der eingangs erwähnten Patentanmeldung, auch in diesem Fall lediglich eine Änderung der Patrone und nicht hingegen der Schusswaffe (beispielsweise der Auszieherbacken) erforderlich.

Bei einer Ausführungsform der Erfindung weist die Patronenmunition im vorderseitigen Bereich des Hülsenrandes eine ballige Kontur auf, welche derart gewählt ist, dass beim Ausziehen der Patrone aus dem Gurt die einander zugewandten Flächen der Auszieherbacken und des vorderseitigen Bereiches des Hülsenrandes an der balligen Fläche in Kontakt kommen und nicht an der scharfkantigen Ecke der Auszieherbacken.

Weitere Einzelheiten und Vorteile der Erfindung ergeben sich aus dem folgenden, anhand der Fig. 1 und Fig. 2 erläuterten Ausführungsbeispiel.

Die Fig. 1 zeigt den Hülsenboden 1 einer Patronenhülse 2 für Patronenmunition, die zum Verschießen aus einer automatischen Schusswaffe in einem Gurt (nicht dargestellt) magazinierbar ist. Der Hülsenboden 1 der Patronenhülse 2 weist heckseitig einen Hülsenrand 3 mit einer davor angeordneten Auszieherrille 4 auf und besitzt eine Gewindebohrung 5 zur Aufnahme einer nicht dargestellten Zündeinrichtung.

Zum Ausziehen der entsprechenden Patrone aus dem Gurt hintergreifen in an sich bekannter Weise zwei gegenüberliegende krallenförmige Auszieherbacken eines Patronenausziehers der entsprechenden automatischen Schusswaffe den Hülsenrand 3 vorderseitig. Dabei ist bei bekannter Patronenmunition die der Auszieherrille 4 zugewandte Vorderseite 6 des Hülsenrandes 3 flach (d.h. im wesentlichen parallel zur Hinterkante 7 der Patronenhülse 2) ausgebildet, wie dieses in der Figur durch die strichpunktierte Linien 8 angedeutet ist. Durch eine derartige flache Ausbildung der Vorderseite 6 des Hülsenrandes 3 findet bei dem Ausziehvorgang der Patrone zwischen den Auszieherbacken und dem Hülsenrand 3 ein Kontakt nur an der Ecke auf einer sehr kleinen Fläche statt, so dass lokal hohe plastische Verformungen auftreten, die unter Umständen zu einem Abreißen von Teilen des Hülsenbodens 1 führen können.

Erfindungsgemäß ist daher vorgesehen, die Vorderseite 6 des Hülsenrandes 3 nicht flach, sondern ballig auszubilden, derart, dass beim Ausziehen der Patrone aus dem Gurt die einander zugewandten Flächen der Auszieherbacken und der Vorderseite 6 des Hülsenrandes 3 an der balligen Fläche 10 in Kontakt treten und nicht an der Ecke 11 der Auszieherbacken (Fig. 2).

Durch eine derartige ballige Kontur der Vorderseite 6 des Hülsenrandes 3 wird der Kontakt zwischen den Auszieherbacken und der Vorderseite 6 auf eine größere Fläche verteilt und die Gefahr einer lokal sehr hohen plastischen Verformung reduziert. Damit verringert sich aber auch die Gefahr eines Abreißens von Teilen des Hülsenrandes 3 bei dem Ausziehvorgang.

Die Erfindung ist selbstverständlich nicht auf das vorstehend beschriebene Ausführungsbeispiel beschränkt, so kann beispielsweise die ballige Kontur der Vorderseite 6 des Hülsenrandes 3 nicht nur bei randlosen Hülsen (Patronen, bei denen -wie in der dargestellten Figur- der Hülsenrand den gleichen Außendurchmesser aufweist, wie die eigentliche Patronenhülse) verwendet werden, sondern auch bei Randhülsen (Patronen, bei denen der Hülsenrand radial über die Patronenhülse übersteht).

### Bezugszeichenliste

- 1: Hülsenboden
- 2: Patronenhülse
- 3: Hülsenrand
- 4: Auszieherrille
- 5: Gewindebohrung
- 6: Vorderseite
- 7: Hinterkante
- 8: strichpunktierte Linie
- 9: Auszieherbacken
- 10: beabsichtigte Kontaktzone
- 11: scharfkantige Ecke der Auszieherbacke

## Patentansprüche

1. System, bestehend aus einer Patronenmunition und einem Patronenauszieher, wobei die Patronenmunition zum Verschießen aus einer automatischen Schusswaffe in einem Gurt magazinierbar ist und eine Patronenhülse (2) mit einem Hülsenboden (1) umfasst, der heckseitig einen Hülsenrand (3) aufweist, welcher zum Ausziehen der Patrone aus dem Gurt von krallenförmigen, eine scharfkantige Ecke (11) aufweisende Auszieherbacken des Patronenausziehers der automatischen Schusswaffe vorderseitig hintergreifbar ist, wobei dir Kontur der Vorderseite (6) des Hülsenrandes (3) der Patronenhülse (2) an die dem Hülsenrand (3) beim Ausziehvorgang der Patronenmunition aus dem Gurt zugewandte Kontur der Auszieherbacken des Patronenausziehers angepasst ist, **dadurch gekennzeichnet, dass** die Vorderseite (6) des Hülsenrandes (3) eine ballige Kontur aufweist, welche derart gewählt ist, dass beim Ausziehen der Patrone aus dem Gurt die einander zugewandten Flächen der Auszieherbacken und der Vorderseite (6) des Hülsenrandes (3) an der balligen Fläche (10) und nicht an der scharfkantigen Ecke (11) in Kontakt treten.

## Claims

1. System, comprising a cartridge munition and a cartridge extractor, it being possible for the cartridge munition to be stored in a belt for firing from an automatic firearm, and the said cartridge munition comprising a cartridge case (2) with a case bottom (1) which has, on the rear side, a case edge (3) which can be engaged behind on the front side in order to extract the cartridge from the belt by claw-shaped extractor jaws of the cartridge extractor of the automatic firearm which have a sharp-edge corner (11), the contour of the front side (6) of the case edge (3) of the cartridge case (2) being adapted to the contour of the extractor jaws of the cartridge extractor, which contour faces the case edge (3) during the extracting operation of the cartridge munition from the belt, **characterized in that** the front side (6) of the case edge (3) has a convex contour which is selected in such a way that, during the extraction of the cartridge from the belt, the mutually facing faces of the extractor jaws and of the front side (6) of the case edge (3) come into contact at the convex face (10) and not at the sharp-edged corner (11).

## Revendications

1. Système constitué d'une munition encartouchée et d'un extracteur de cartouche, la munition encartouchée pouvant être stockée dans une ceinture en vue d'être tirée depuis une arme à feu automatique et comportant une douille de cartouche (2) dotée d'un fond de douille (1) qui présente, du côté arrière, un bord de douille (3) avec lequel peuvent venir en prise par l'arrière, du côté avant, des mâchoires d'extraction en forme de griffe présentant un coin à arêtes aiguës (11) de l'extracteur de cartouche de l'arme à feu automatique, pour extraire la cartouche hors de la ceinture, le contour du côté avant (6) du bord de douille (3) de la douille de cartouche (2) étant adapté au contour des mâchoires d'extraction de l'extracteur de cartouche tourné vers le bord de douille (3) lors de l'opération d'extraction de la munition encartouchée hors de la ceinture, **caractérisé en ce que** le côté avant (6) du bord de douille (3) présente un contour bombé qui est choisi de telle sorte que, lors de l'extraction de la cartouche hors de la ceinture, les surfaces tournées l'une vers l'autre des mâchoires d'extraction et du côté avant (6) du bord de douille (3) viennent en contact au niveau de la surface bombée (10) et pas au niveau du coin à arêtes aiguës (11).
